# EUROPÄISCHE PATENTSCHRIFT

(11) **EP 0 982 262 B1**
(45) Veröffentlichungstag und Bekanntmachung des Hinweises auf die Patenterteilung: **15.10.2003**
(21) Anmeldenummer: 99116240.5
(22) Anmeldetag: 17.08.1999
(51) Int. Cl.: B66F 9/075

(54) **Flurförderzeug mit anhebbarem Fahrerstand und Verfahren zum Betreiben des Flurförderzeugs**
Industrial truck with liftable operator's compartment and method for operating the industrial truck
Chariot de manutention avec poste de conduite soulevable et procédé pour faire fonctionner le chariot de manutention

(30) Priorität: 28.08.1998 DE 19839234
(43) Veröffentlichungstag der Anmeldung: 01.03.2000
(73) Patentinhaber: Still Wagner GmbH & Co. KG, 72760 Reutlingen (DE)
(72) Erfinder: Haspel, Volker, Dipl.-Ing., 72770 Reutlingen (DE)
(74) Vertreter: Kasseckert, Rainer

(56) Entgegenhaltungen:
- WO-A-98/09910
- DE-A- 19 518 116
- FR-A- 2 440 334
- US-A- 5 044 472
- US-A- 5 203 425

## Beschreibung

Die Erfindung betrifft ein Flurförderzeug mit einer Fahrantriebseinheit zum horizontalen Bewegen des Flurförderzeugs, einem mittels einer Vertikalantriebseinheit anhebbaren oder absenkbaren Fahrerstand, mindestens einer Steuervorrichtung zum Steuern der Vertikalantriebseinheit und der Fahrantriebseinheit, sowie mindestens einer zum Versperren oder Freigeben eines Zugangs zu dem Fahrerstand willkürlich. Ein derartiges Flurförderzeug ist bereits aus der DE-A-19518116 bekannt.

Die Erfindung betrifft ebenfalls ein Verfahren zum Betreiben eines Flurförderzeugs mit einer Fahrantriebseinheit zum horizontalen Bewegen des Flurförderzeugs, einem mittels einer Vertikalantriebseinheit anhebbaren oder absenkbaren Fahrerstand, mindestens einer Steuervorrichtung zum Steuern der Vertikalantriebseinheit und der Fahrantriebseinheit und mindestens einer zum Versperren oder Freigeben eines Zugangs zu dem Fahrerstand willkürlich verstellbaren Absperrvorrichtung, einem ersten mit der Steuervorrichtung in Wirkverbindung stehenden Signalgeber, dessen Ausgangssignal sich in Abhängigkeit von einer Position des Fahrerstands unterhalb oder oberhalb der vorgegebenen Hubhöhe verändert und einem zweiten mit der Steuervorrichtung in Wirkverbindung stehenden Signalgeber, dessen Ausgangssignal sich in Abhängigkeit von der Stellung der Absperrvorrichtung verändert.

Flurförderzeuge mit einem anhebbaren Fahrerstand sind mit einer Absperrvorrichtung ausgerüstet, mit der ein Zugang zu dem Fahrerstand versperrt werden kann. Eine solche Absperrvorrichtung ist bei allen Flurförderzeugen vorgeschrieben, die ein Anheben des Fahrerstands über eine vorgegebene Hubhöhe, in der Regel 1,2 Meter, ermöglichen. Die Absperrvorrichtung ist häufig als eine von dem Fahrer von Hand bewegbare Schranke ausgeführt. Ein an der Schranke angeordneter Signalgeber erfaßt den Zustand der Schranke und erzeugt ein Signal, das wiedergibt, ob die Schranke geöffnet oder geschlossen ist.

Weiter sind die im Stand der Technik bekannten Flurförderzeuge mit einem Signalgeber für die Hubhöhe ausgerüstet, mit dem erfaßt wird, ob der Fahrerstand über die vorgegebene Hubhöhe angehoben ist.

Zur Einhaltung der Vorschriften über Unfallverhütung ist es üblich, die Signalgeber für die Hubhöhe und den Zustand der Absperrvorrichtung mit einer Notausfunktion des Flurförderzeugs zu koppeln. Hierbei werden die Fahrantriebseinheit und die Vertikalantriebseinheit automatisch abgeschaltet, wenn der Fahrerstand mindestens bis zu der vorgegebenen Hubhöhe angehoben ist und gleichzeitig die Absperrvorrichtung geöffnet ist.

Diese bekannte Anordnung führt häufig zu einem unbeabsichtigten Stillsetzen des Flurförderzeugs, insbesondere dann, wenn während eines Anhebens des Fahrerstands bei geöffneter Schranke die vorgegebene Hubhöhe erreicht wird.

Der vorliegenden Erfindung liegt daher die Aufgabe zugrunde, ein Flurförderzeug der eingangs genannten Art sowie ein Verfahren zum Betreiben des Flurförderzeugs zur Verfügung zu stellen, bei dem unter Einhaltung der Sicherheitsvorschriften ein unbeabsichtigtes Abschalten des gesamten Flurförderzeugs weitgehend vermieden wird.

Diese Aufgabe wird hinsichtlich des Flurförderzeugs dadurch gelöst, daß die Steuervorrichtung derart geschaltet ist, daß in Abhängigkeit von der Hubhöhe des Fahrerstands und der Stellung der Absperrvorrichtung
- entweder alle Funktionen der Fahrantriebseinheit und der Vertikalantriebseinheit ermöglicht sind,
- oder alle Funktionen der Fahrantriebseinheit und der Vertikalantriebseinheit verhindert sind,
- oder ein Anheben des Fahrerstands verhindert ist, hingegen ein Absenken des Fahrerstands und/oder ein horizontales Bewegen des Flurförderzeugs ermöglicht ist.

In Abhängigkeit von dem Betriebszustand des Flurförderzeugs werden von der Steuervorrichtung also bestimmte Funktionen des Flurförderzeugs verhindert, wenn der Fahrerstand über die vorgegebene Hubhöhe hinaus angehoben ist.

Hierfür ist es besonders vorteilhaft, wenn die Steuervorrichtung derart geschaltet ist, daß während eines Anhebens des Fahrerstands mit geöffneter Absperrvorrichtung, sobald eine vorgegebene Hubhöhe erreicht ist, ein weiteres Anheben des Fahrerstands verhindert ist, hingegen ein Absenken des Fahrerstands und/oder ein horizontales Bewegen des Flurförderzeugs ermöglicht ist. Es wird also verhindert, daß der Fahrerstand bei geöffneter Absperrvorrichtung über die vorgegebene Hubhöhe hinaus angehoben werden kann. Bei Erreichen dieser vorgegebenen Hubhöhe ist jedoch ein horizontales Bewegen des Flurförderzeugs, ebenso wie ein Absenken des Fahrerstands weiterhin möglich.

Die Steuervorrichtung ist weiterhin derart geschaltet, daß nach einem Öffnen der Absperrvorrichtung, wenn der Fahrerstand sich oberhalb der vorgegebenen Hubhöhe befindet, ein vertikales Bewegen des Fahrerstands sowie ein horizontales Bewegen des Flurförderzeugs verhindert ist. Es werden somit das Vertikalantriebsaggregat und das Fahrantriebsaggregat vollständig stillgelegt, wenn sich der Fahrerstand über der vorgegebenen Hubhöhe befindet und die Absperrvorrichtung geöffnet wird.

Zweckmäßigerweise ist ein erster mit der Steuervorrichtung in Wirkverbindung stehender Signalgeber vorgesehen, dessen Ausgagnssignal sich in Abhängigkeit von einer Position des Fahrerstands unterhalb oder oberhalb der vorgegebenen Hubhöhe verändert. Es kann dabei ein Signalgeber mit zwei Schaltstellungen für das Ausgangssignal verwendet werden.

Weiterhin ist ein zweiter mit der Steuervorrichtung in Wirkverbindung stehender Signalgeber vorgesehen, dessen Ausgagnssignal sich in Abhängigkeit von der Stellung der Absperrvorrichtung verändert. Auch hier kann ein Signalgeber mit zwei Schaltstellungen für das Ausgangssignal eingesetzt werden, wobei der Signalgeber bei geöffneter Absperrvorrichtung eine erste Schaltstellung, und eine zweite Schaltstellung bei geschlossener Absperrvorrichtung einnimmt.

Mit besonderem Vorteil ist die Steuervorrichtung derart geschaltet, daß bei einem Umschalten des Ausgangssignals eines der beiden Signalgeber die Steuervorrichtung automatisch eine Überprüfung des Steuersignals des anderen Signalgebers durchführt. Wenn die Steuervorrichtung das Umschalten eines der beiden Signalgeber registriert, erfolgt automatisch eine Überprüfung des Zustands des anderen Signalgebers. In Abhängigkeit von den Ausgangssignalen beider Signalgeber werden daraufhin die Funktionen der Fahrantriebseinheit sowie einige oder alle Funktionen der Vertikalantriebseinheit ermöglicht oder verhindert.

Bezüglich des Verfahrens wird die vorgelegte Aufgabe dadurch gelöst, daß nach einem Umschalten des Ausgangssignals eines der beiden Signalgeber die Steuervorrichtung automatisch eine Überprüfung des Steuersignals des anderen Signalgebers durchführt und anschließend
- entweder alle Funktionen der Fahrantriebseinheit und der Vertikalantriebseinheit ermöglicht werden,
- oder alle Funktionen der Fahrantriebseinheit und der Vertikalantriebseinheit verhindert werden,
- oder ein Anheben des Fahrerstands verhindert wird, hingegen ein Absenken des Fahrerstands und/oder ein horizontales Bewegen des Flurförderzeugs ermöglicht wird.

Vorteilhafte Weiterbildungen und zweckmäßige Ausgestaltungen dieses Verfahrens ergeben sich aus den abhängigen Ansprüchen.

Weitere Vorteile und Einzelheiten der Erfindung werden anhand des in der schematischen Figur dargestellten Ausführungsbeispiels näher erläutert.

Die Figur zeigt als erfindungsgemäßes Flurförderzeug eine Hochregalkommissionierer. Die Erfindung ist jedoch ebenso bei allen anderen Flurförderzeugen mit anhebbarem Fahrerstand, beispielsweise bei Hochregalstaplem, einsetzbar.

Das Flurförderzeug weist einen nicht anhebbaren Rahmen 1 auf, der mit Rädern 2 auf einer Fahrbahn 3 aufsteht. Auf dem Rahmen 1 angeordnet ist ein Antriebsgehäuse 4, in dem sich unter anderem eine Fahrantriebseinheit und eine Vertikalantriebseinheit befinden. Ebenfalls an dem Rahmen befestigt ist ein nach oben ausfahrbares Hubgerüst 5. Mittels der Vertikalantriebseinheit kann ein an dem Hubgerüst 5 befestigter Fahrerstand 6 gemeinsam mit einer an dem Fahrerstand 6 befestigten Lastaufnahmevorrichtung 7 angehoben werden.

Im Bereich des Hubgerüsts 5 angeordnet ist ein Signalgeber 8, dessen Ausgagnssignal sich in Abhängigkeit der Hubhöhe des Fahrerstands 6 verändert. Der Signalgeber liefert ein erstes Ausgangssignal, wenn sich eine Bodenfläche 6a des Fahrerstands 6 unterhalb einer vorgegebenen Hubhöhe H befindet. Wenn sich die Bodenfläche 6a auf der vorgegebenen Hubhöhe H oder darüber befindet, liefert der Signalgeber 8 ein verändertes Ausgangssignal. In diesem Ausführungsbeispiel beträgt die vorgegebene Hubhöhe H 1,2 Meter, was den geltenden Sicherheitsvorschriften entspricht.

Im Bereich des Zugangs zu dem Fahrerstand 6 befindet sich eine Absperrvorrichtung 9, die im vorliegenden Ausführungsbeispiel in Form zweier übereinander angeordneter Schranken ausgeführt ist. In der dargestellten Position der Schranken ist der Zugang zu dem Fahrerstand 6 versperrt. Die miteinander gekoppelten Schranken können gemeinsam in die mit gestrichelten Linien dargestellte Position geschwenkt werden, bei welcher der Zugang zu dem Fahrerstand 6 freigegeben ist. Den Zustand der Absperrvorrichtung, in diesem Ausführungsbeispiel also die Position der Schranken, erfaßt ein Signalgeber 10, der ein entsprechendes Ausgangssignal liefert.

Die beiden Signalgeber 8, 10 stehen mit einer Steuervorrichtung 11 in Verbindung, mit der die Funktion des Fahrantriebsaggregats und des Vertikalantriebsaggregats gesteuert werden kann. Genau dann, wenn sich das Ausgangssignal eines der beiden Signalgeber 8, 10 verändert, nimmt die Steuervorrichtung einen Abgleich mit dem Ausgangssignal des anderen Signalgebers 10, 8 vor und steuert daraufhin die verfügbaren Funktionen des Fahrantriebsaggregats und des Vertikalantriebsaggregats nach den folgenden Regeln:
a) Bei einem Signalwechsel des Signalgebers 10 infolge eines Öffnens der Absperrvorrichtung 9 wird der Zustand des Signalgebers 8 für die Hubhöhe abgefragt:
   - Bei einer Hubhöhe unter der vorgegebenen Hubhöhe H erfolgt keine Funktionseinschränkung.
   - Bei einer Hubhöhe oberhalb der vorgegebenen Hubhöhe H werden die Funktionen Fahren, Heben und Senken verhindert.
b) Bei einem Signalwechsel des Signalgebers 10 infolge eines Schließens der Absperrvorrichtung 9 werden alle Funktionen (Fahren, Heben, Senken) ermöglicht. Eine Abfrage des Signalgebers 8 ist in diesem Fall nicht erforderlich.
c) Bei einem Signalwechsel des Signalgebers 8 bei einem Anheben des Fahrerstands 6 bis zur vorgegebenen Hubhöhe H wird der Zustand des Signalgebers 10 der Absperrvorrichtung abgefragt:
   - Bei geschlossener Absperrvorrichtung 9 erfolgt keine Funktionseinschränkung.
   - Bei geöffneter Absperrvorrichtung 9 wird die Funktion Heben verhindert, die Funktionen Senken und Fahrern werden weiterhin ermöglicht.
d) Bei einem Signalwechsel des Signalgebers 8 bei einem Absenken des Fahrerstands 6 unter die vorgegebenen Hubhöhe H werden alle Funktionen (Fahren, Heben, Senken) ermöglicht. Eine Abfrage des Signalgebers 10 ist in diesem Fall nicht erforderlich.

Der nach diesen Regeln von der Steuervorrichtung eingestellte Zustand bleibt bestehen, bis ein erneuter Signalwechsel eines der Signalgeber 8,10 stattfindet.

Durch die erfindungsgemäße Vorrichtung und das erfindungsgemäße Verfahren ist sichergestellt, daß stets nur die erforderlichen Funktionen des Flurförderzeugs verhindert werden. Ein Abschalten aller genannten Funktionen des Flurförderzeugs ist nur in einem der genannten Fälle erforderlich.

Im Sinne der Erfindung ist es ebenfalls möglich, einen Signalgeber 8 vorzusehen, der genau dann, wenn der Fahrerstand 6 während einer Vertikalbewegung die vorgegebene Hubhöhe H passiert, ein impulsförmiges Signal erzeugt, das keine Information über die Bewegungsrichtung des Fahrerstands enthält. Um dabei feststellen zu können, ob die vorgegebenen Hubhöhe überschritten oder unterschritten wurde, sind zusätzliche Vorkehrungen, wie beispielsweise ein Speicherelement oder ein Sensor zum Erkennen der Bewegungsrichtung, erforderlich. Gleiches gilt in analoger Weise, wenn ein Sensor 10 vorgesehen ist, der bei einem Bewegen der Absperrvorrichtung ein impulsförmiges Signal erzeugt, das keine Information darüber enthält, ob die Absperrvorrichtung geöffnet oder geschlossen wurde.

## Patentansprüche

1. Flurförderzeug mit einer Fahrantriebseinheit zum horizontalen Bewegen des Flurförderzeugs, einem mittels einer Vertikalantriebseinheit anhebbaren oder absenkbaren Fahrerstand (6), mindestens einer Steuervorrichtung zum Steuern der Vertikalantriebseinheit und der Fahrantriebseinheit, sowie mindestens einer zum Versperren oder Freigeben eines Zugangs zu dem Fahrerstand (6) willkürlich verstellbaren Absperrvorrichtung (9), **dadurch gekennzeichnet, daß** die Steuervorrichtung derart geschaltet ist, daß in Abhängigkeit von der Hubhöhe des Fahrerstands (6) und der Stellung der Absperrvorrichtung (9)
- entweder alle Funktionen der Fahrantriebseinheit und der Vertikalantriebseinheit ermöglicht sind,
- oder alle Funktionen der Fahrantriebseinheit und der Vertikalantriebseinheit verhindert sind,
- oder ein Anheben des Fahrerstands (6) verhindert ist, hingegen ein Absenken des Fahrerstands (6) und/oder ein horizontales Bewegen des Flurförderzeugs ermöglicht ist.

2. Flurförderzeug nach Anspruch 1, **dadurch gekennzeichnet, daß** die Steuervorrichtung derart geschaltet ist, daß während eines Anhebens des Fahrerstands (6) mit geöffneter Absperrvorrichtung (9), sobald eine vorgegebene Hubhöhe (H) erreicht ist, ein weiteres Anheben des Fahrerstands (6) verhindert ist, hingegen ein Absenken des Fahrerstands (6) und/oder ein horizontales Bewegen des Flurförderzeugs ermöglicht ist.

3. Flurförderzeug nach Anspruch 1 oder 2, **dadurch gekennzeichnet, daß** die Steuervorrichtung derart geschaltet ist, daß nach einem Öffnen der Absperrvorrichtung (9), wenn der Fahrerstand (6) sich oberhalb der vorgegebenen Hubhöhe (H) befindet, ein vertikales Bewegen des Fahrerstands (6) sowie ein horizontales Bewegen des Flurförderzeugs verhindert ist.

4. Flurförderzeug nach einem der Ansprüche 1 bis 3, **dadurch gekennzeichnet, daß** ein erster mit der Steuervorrichtung in Wirkverbindung stehender Signalgeber vorgesehen ist, dessen Ausgagnssignal sich in Abhängigkeit von einer Position des Fahrerstands (6) unterhalb oder oberhalb der vorgegebenen Hubhöhe (H) verändert.

5. Flurförderzeug nach einem der Ansprüche 1 bis 4, **dadurch gekennzeichnet, daß** ein zweiter mit der Steuervorrichtung in Wirkverbindung stehender Signalgeber vorgesehen ist, dessen Ausgagnssignal sich in Abhängigkeit von der Stellung der Absperrvorrichtung (9) verändert.

6. Flurförderzeug nach Anspruch 4 oder 5, **dadurch gekennzeichnet, daß** die Steuervorrichtung derart geschaltet ist, daß bei einem Umschalten des Ausgangssignals eines der beiden Signalgeber die Steuervorrichtung automatisch eine Überprüfung des Steuersignals des anderen Signalgebers durchführt.

7. Verfahren zum Betreiben eines Flurförderzeugs mit einer Fahrantriebseinheit zum horizontalen Bewegen des Flurförderzeugs, einem mittels einer Vertikalantriebseinheit anhebbaren oder absenkbaren Fahrerstand (6), mindestens einer Steuervorrichtung zum Steuern der Vertikalantriebseinheit und der Fahrantriebseinheit und mindestens einer zum Versperren oder Freigeben eines Zugangs zu dem Fahrerstands (6) willkürlich verstellbaren Absperrvorrichtung (9), einem ersten mit der Steuervorrichtung in Wirkverbindung stehenden Signalgeber, dessen Ausgagnssignal sich in Abhängigkeit von einer Position des Fahrerstands (6) unterhalb oder oberhalb der vorgegebenen Hubhöhe (H) verändert und einem zweiten mit der Steuervorrichtung in Wirkverbindung stehenden Signalgeber, dessen Ausgagnssignal sich in Abhängigkeit von der Stellung der Absperrvorrichtung (9) verändert, **dadurch gekennzeichnet, daß** nach einem Umschalten des Ausgangssignals eines der beiden Signalgeber die Steuervorrichtung automatisch eine Überprüfung des Steuersignals des anderen Signalgebers durchführt und anschließend
- entweder alle Funktionen der Fahrantriebseinheit und der Vertikalantriebseinheit ermöglicht werden,
- oder alle Funktionen der Fahrantriebseinheit und der Vertikalantriebseinheit verhindert werden,
- oder ein Anheben des Fahrerstands (6) verhindert wird, hingegen ein Absenken des Fahrerstands (6) und/oder ein horizontales Bewegen des Flurförderzeugs ermöglicht wird.

8. Verfahren nach Anspruch 7, **dadurch gekennzeichnet, daß** die Steuervorrichtung während eines Anhebens des Fahrerstands (6) mit geöffneter Absperrvorrichtung (9), sobald eine vorgegebene Hubhöhe (H) erreicht ist, ein weiteres Anheben des Fahrerstands (6) verhindert, hingegen ein Absenken des Fahrerstands (6) und/oder ein horizontales Bewegen des Flurförderzeugs ermöglicht.

9. Flurförderzeug nach Anspruch 7 oder 8, **dadurch gekennzeichnet, daß** die Steuervorrichtung nach einem Öffnen der Absperrvorrichtung (9), wenn der Fahrerstand (6) sich oberhalb der vorgegebenen Hubhöhe (H) befindet, ein vertikales Bewegen des Fahrerstands (6) sowie ein horizontales Bewegen des Flurförderzeugs verhindert.

## Claims

1. Industrial truck comprising a traction drive unit for the horizontal movement of the industrial truck, an operator's compartment (6) which can be raised or lowered by means of a vertical drive unit, at least one control apparatus for controlling the vertical drive unit and the traction drive unit, and at least one shut-off device (9) which can be adjusted arbitrarily in order to block off or enable access to the operator's compartment (6), **characterized in that** the control apparatus is connected in such a way that, depending on the lifting height of the operator's compartment (6) and the position of the shut-off device (9),
- either all the functions of the traction drive unit and of the vertical drive unit are permitted,
- or all the functions of the traction drive unit and of the vertical drive unit are prevented,
- or raising the operator's compartment (6) is prevented, but on the other hand lowering the operator's compartment (6) and/or horizontal movement of the industrial truck are/is permitted.

2. Industrial truck according to Claim 1, **characterized in that** the control apparatus is connected in such a way that while the operator's compartment (6) is being raised with the shut-off device (9) open, as soon as a predefined lifting height (H) is reached, further raising of the operator's compartment (6) is prevented but, on the other hand, lowering of the operator's compartment (6) and/or horizontal movement of the industrial truck are/is permitted.

3. Industrial truck according to Claim 1 or 2, **characterized in that**, the control apparatus is connected in such a way that after the shut-off device (9) has been opened, if the operator's compartment (6) is located above the predefined lifting height (H), vertical movement of the operator's compartment (6) and horizontal movement of the industrial truck are prevented.

4. Industrial truck according to one of Claims 1 to 3, **characterized in that** a first signal generator is provided which is operatively connected to the control apparatus and of which the output signal changes as a function of a position of the operator's compartment (6) below or above the predefined lifting height (H).

5. Industrial truck according to one of Claims 1 to 4, **characterized in that** a second signal generator is provided which is operatively connected to the control apparatus and of which the output signal changes as a function of the position of the shut-off device (9).

6. Industrial truck according to Claim 4 or 5, **characterized in that** the control apparatus is connected in such a way that when the output signal from one of the two signal generators changes over, the control apparatus automatically carries out a check of the control signal from the other signal generator.

7. Method of operating an industrial truck having a traction drive unit for the horizontal movement of the industrial truck, an operator's compartment (6) which can be raised or lowered by means of a vertical drive unit, at least one control apparatus for controlling the vertical drive unit and the traction drive unit and at least one shut-off device (9) which can be adjusted arbitrarily in order to block off or enable access to the operator's compartment (6), a first signal generator which is operatively connected to the control apparatus and of which the output signal changes as a function of a position of the operator's compartment (6) below or above the predefined lifting height (H), and a second signal generator which is operatively connected to the control apparatus and of which the output signal changes as a function of the position of the shut-off device (9), **characterized in that** after the output signal from one of the two signal generators changes over, the control apparatus automatically carries out a check of the control signal from the other signal generator and then
- either all the functions of the traction drive unit and of the vertical drive unit are permitted,
- or all the functions of the traction drive unit and of the vertical drive unit are prevented,
- or raising the operator's compartment (6) is prevented, but on the other hand lowering the operator's compartment (6) and/or horizontal movement of the industrial truck are/is permitted.

8. Method according to Claim 7, **characterized in that**, while the operator's compartment (6) is being raised with the shut-off device (9) open, as soon as a predefined lifting height (H) is reached, the control apparatus prevents further raising of the operator's compartment (6) but, on the other hand, permits lowering of the operator's compartment (6) and/or horizontal movement of the industrial truck.

9. Industrial truck according to Claim 7 or 8, **characterized in that**, the shut-off device (9) has been opened, if the operator's compartment (6) is above the predefined lifting height (H), the control apparatus prevents vertical movement of the operator's compartment (6) and horizontal movement of the industrial truck.

## Revendications

1. Chariot de manutention avec une unité d'entraînement de conduite pour le déplacement horizontal du chariot de manutention, un poste de conduite (6) pouvant être soulevé ou abaissé au moyen d'une unité d'entraînement vertical, au moins un dispositif de commande pour la commande de l'unité d'entraînement vertical et de l'unité d'entraînement de conduite, ainsi qu'au moins un dispositif de blocage (9) réglable arbitrairement pour le blocage ou la libération d'un accès au poste de conduite (6), **caractérisé en ce que** le dispositif de commande est commuté de telle sorte qu'en fonction de la hauteur de levage du poste de conduite (6) et de la position du dispositif de blocage (9),
- soit toutes les fonctions de l'unité d'entraînement de conduite et de l'unité d'entraînement vertical soient activées,
- soit toutes les fonctions de l'unité d'entraînement de conduite et de l'unité d'entraînement vertical soient inhibées,
- soit un soulèvement du poste de conduite (6) soit empêché mais qu'un abaissement du poste de conduite (6) et/ou un déplacement horizontal du chariot de manutention soit autorisé.

2. Chariot de manutention selon la revendication 1, **caractérisé en ce que** le dispositif de commande est branché de telle sorte que pendant un soulèvement du poste de conduite (6) avec le dispositif de blocage (9) ouvert, dès qu'une hauteur de levage (H) prédéfinie est atteinte, un autre soulèvement du poste de conduite (6) est empêché, mais un abaissement du poste de conduite (6) et/ou un déplacement horizontal du chariot de manutention est autorisé.

3. Chariot de manutention selon la revendication 1 ou 2, **caractérisé en ce que** le dispositif de commande est branché de telle sorte qu'après une ouverture du dispositif de blocage (9), si le poste de conduite (6) se trouve au-dessus de la hauteur de levage (H) prédéfinie, un déplacement vertical du poste de conduite (6) ainsi qu'un déplacement horizontal du chariot de manutention sont empêchés.

4. Chariot de manutention selon l'une quelconque des revendications 1 à 3, **caractérisé en ce qu'**il est prévu un premier transducteur en liaison coopérante avec le dispositif de commande, dont le signal de sortie se modifie en fonction d'une position du poste de conduite (6) en dessous ou au-dessus de la hauteur de levage (H) prédéterminée.

5. Chariot de manutention selon l'une quelconque des revendications 1 à 4, **caractérisé en ce qu'**il est prévu un deuxième transducteur en liaison coopérante avec le dispositif de commande, dont le signal de sortie se modifie en fonction de la position du dispositif de blocage (9).

6. Chariot de manutention selon la revendication 4 ou 5, **caractérisé en ce que** le dispositif de commande est branché de telle sorte que dans le cas d'une commutation du signal de sortie de l'un des deux transducteurs, le dispositif de commande effectue automatiquement une vérification du signal de commande de l'autre transducteur.

7. Procédé pour faire fonctionner un chariot de manutention avec une unité d'entraînement de conduite pour le déplacement horizontal du chariot de manutention, un poste de conduite (6) pouvant être soulevé ou abaissé au moyen d'une unité d'entraînement vertical, au moins un dispositif de commande pour la commande de l'unité d'entraînement vertical et de l'unité d'entraînement de conduite, et au moins un dispositif de blocage (9) réglable arbitrairement pour le blocage ou la libération d'un accès au poste de conduite (6), un premier transducteur en liaison coopérante avec le dispositif de commande, dont le signal de sortie se modifie en fonction d'une position du poste de conduite (6) en dessous ou au-dessus de la hauteur de levage (H) prédéfinie et un deuxième transducteur en liaison coopérante avec le dispositif de commande, dont le signal de sortie se modifie en fonction de la position du dispositif de blocage (9), **caractérisé en ce qu'**après une commutation du signal de sortie de l'un des deux transducteurs, le dispositif de commande effectue automatiquement une vérification du signal de commande de l'autre transducteur et ensuite
- soit toutes les fonctions de l'unité d'entraînement de conduite et de l'unité d'entraînement vertical sont activées,
- soit toutes les fonctions de l'unité d'entraînement de conduite et de l'unité d'entraînement vertical sont inhibées,
- soit un soulèvement du poste de conduite (6) est empêché mais un abaissement du poste de conduite (6) et/ou un déplacement horizontal du chariot de manutention est autorisé.

8. Procédé selon la revendication 7, **caractérisé en ce que** le dispositif de commande empêche un autre soulèvement du poste de conduite (6) pendant un soulèvement du poste de conduite (6) avec le dispositif de blocage ouvert (9), dès qu'une hauteur de levage (H) prédéfinie est atteinte, mais autorise par contre un abaissement du poste de conduite (6) et/ou un déplacement horizontal du chariot de manutention.

9. Chariot de manutention selon la revendication 7 ou 8, **caractérisé en ce que** le dispositif de commande empêche un mouvement vertical du poste de conduite (6) ainsi qu'un mouvement horizontal du chariot de manutention, après une ouverture du dispositif de blocage (9), lorsque le poste de conduite (6) se trouve au-dessus de la hauteur de levage (H) prédéfinie.
